# EUROPÄISCHE PATENTANMELDUNG

(11) **EP 0 592 385 A1**
(43) Veröffentlichungstag der Anmeldung: **13.04.1994**
(21) Anmeldenummer: 93890187.3
(22) Anmeldetag: 27.09.1993
(51) Int. Cl.: E05B 15/02, E05B 53/00

(54) **Türdrückerbeschlagsgarnitur**

(30) Priorität: 06.10.1992 AT 1965/92
(71) Anmelder: ROTO FRANK EISENWARENFABRIK AKTIENGESELLSCHAFT, 8401 Kalsdorf bei Graz (AT)
(72) Erfinder: Hötzl, Manfred, A-8055 Graz (AT)
(74) Vertreter: Müllner, Erwin, Dr.

(57) **Zusammenfassung**

Eine Türbeschlagsgarnitur mit Drückerschildern (1, 2) und in diesen gelagerten Drückern (3, 4) für ein Schloß mit zwei in unterschiedlichen Höhen übereinander liegenden Schloßnussen weist einen mit dem einen Drücker (3) unmittelbar verbundenen Drückerstift (5) und einen gegenüber dem anderen Drücker (4) und dem vorgenannten Drückerstift (5) parallel verschobenen Drückerstift (11) zur Betätigung der beiden zueinander versetzten Schloßnussen auf. Im Schild (2) dieses Drückers (4) ist eine kinematische Verbindung, z.B. in Form eines Ritzels (7, 10)-Zahnstangengetriebes (8, 9) vorgesehen, das gegebenenfalls nachträglich mittels einer Trägerplatte (14) einsetzbar ist. Die Drückerstifte (5, 11) sind an ihren dem jeweiligen Antrieb gegenüber- liegenden Enden im Drückerschild (1, 2) unabhängig voneinander drehbar gelagert.

## Beschreibung

Die Erfindung betrifft eine Türdrückerbeschlagsgarnitur mit Drückerschildern und in diesen gelagerten Drückern für eine Tür mit einem Schloß, das mit zwei in unterschiedlicher Höhe angeordneten Schloßnussen jeweils mit Eingriffsöffnungen für Drückerstifte, insbesondere Vierkantöffnungen für Drückerstifte mit quadratischem Querschnitt, ausgebildet ist.

Die üblichen Einstemmschlösser in Türen, wie etwa Zimmertüren, verfügen über eine Schloßnuß zur Fallenbetätigung, durch welche ein Vierkantstift formschlüssig durchgreift und an dessen Enden die in den Drückerschildern gelagerten Türdrücker aufgesteckt sind. Die Türdrücker liegen daher innen und außen an der Tür in gleicher Höhe. Diesem Erscheinungsbild stehen bekannte Türdrückerbeschlagsgarnituren entgegen, welche für Schlösser mit zwei Schloßnüssen konzipiert wurden. Diese Schloßnussenliegen im Schloßgehäuse untereinander, sodaß die Türdrücker an der Innen- und der Außenseite der Tür in diesem Fall in unterschiedlichen Höhen angeordnet sind. Dies ist nicht nur in optischer Hinsicht störend und widerspricht den Griffgewohnheiten des Menschen, sondern es ergibt sich unterhalb des Drückers zum Schlüsselloch bzw. Zylinder ein Abstand, der für eine unbehinderte Schlüsselbetätigung zu gering ist.

Aus der FR-PS 2 239 894 ist eine Anordnung bei einer Drückergarnitur für ein Schloß bekant, das nur eine Schloßnuß umfaßt. Es ist ein Drücker oder Drehknopf weiter gegen die Türmitte gerückt, als es der Lage der Schloßnuß entspricht. Dazu ist das übliche Langschild quer ausgerichtet und weist ein Zahnradgetriebe auf. Die Erfindung bezieht sich auf Schlösser, deren Drücker innen und außen bei Betätigung unterschiedlich wirken. Es kann mittels des Innendrückers z.B. auch bei versperrtem Schließzylinder und blockiertem Außendrücker geöffnet werden (Panikfunktion). Diese Schlösser besitzen, wie bereits ausgeführt, zwei Nussen, die übereinander in unterschiedlichen Höhen angeordnet sind.

Die Erfindung zielt darauf ab, hinsichtlich der Türdrückergarnitur ein optisches Gleichgewicht auch bei Schlössern mit zwei Nussen in unterschiedlicher Höhe herzustellen, die Griffgewohnheiten des Menschen nicht zu beeinträchtigen und insbesondere eine klaglose Schlüsselbetätigung zu ermöglichen. Dies wird erfindungsgemäß dadurch erreicht, daß die Drücker der Türdrückerbeschlagsgarnitur in gleicher Höhe und gleichachsig, jedoch kinematisch getrennt in den Drückerschildern angeordnet sind, daß einer der Drückerstifte gegenüber der Achse des zugehörenden Drückers parallel versetzt ist und daß im Drückerschild, in welchem der vorgenannte Drücker gelagert ist, eine an sich bekannte kinematische Verbindung zwischen diesem Drücker und dem zugehörenden parallel versetzten Drückerstift, beispielsweise eine Zahnstangenverbindung zwischen einem drückerseitigen und einem stiftseitigen Ritzel, vorgesehen ist.

Ohne in die Schloßmechanik eines Schlosses mit zwei Nussen einzugreifen wird die Kraftübertragung vom Drücker zum Stift in das Drückerschild verlegt, sodaß die Drücker selbst die übliche Anordnung beibehalten. Es ergeben sich somit keinerlei Schwierigkeiten, weder bei der Drückerbetätigung, noch beim Sperrvorgang mit einem Schlüssel. Es ist zweckmäßig, wenn der parallel zur Drückerachse der beiden Drücker liegende Drückerstift an seinem der Antriebsseite gegenüberliegenden Ende im Drückerschild gelagert ist. Dadurch wird seine Drehachse exakt bestimmt und ein schwergängiges Betätigen vermieden. Eine besondere Ausführungsform der Erfindung ist dadurch gekennzeichnet, daß der in der Drückerachse der beiden Drücker liegende Drückerstift an seinem der Antriebsseite gegenüberliegenden Ende im Drückerschild nächst dem Drehlager des Drückers für den parallel versetzten Drückerstift und gegenüber diesem Drehlager unabhängig drehbar, vorzugsweise in einer Lagerschale, gelagert ist. Der mit dem Türdrücker unmittelbar verbundene Drückerdorn wird so an seinem freien Ende im Bereich des gegenüberliegenden Drückers unabhängig von diesem gelagert, daß die Bewegung der Drücker einzeln und unabhängig voneinander erfolgt. Eine weitere Ausführungsform ist dadurch gekennzeichnet, daß im Inneren des die kinematische Verbindung aufweisenden Drückerschildes eine Trägerplatte mit den zur Kupplung und Kraftübertrgung zwischen Drücker und parallel versetztem Drükkerstift vorgesehenen Bauteilen, wie insbesondere Ritzel mit Vierkantöffnung, Zahnstangen oder Hebel und Schubstangen, einsetzbar ist. Drückergarnituren können auf diese Weise durch Einsetzen eines Zwischengetriebes umgerüstet werden. Es können somit Sonderanfertigungen, die meist an das Design einer Beschlägeserie angepaßt werden müssen, vermieden werden.

Ein Ausführungsbeispiel des Erfindungsgegenstandes ist in der Zeichnung dargestellt. Fig. 1 zeigt eine erfindungsgemäße Türdrückerbeschlagsgarnitur im Schnitt und Fig. 2 eine Ansicht des die kinematische Verbindung aufweisenden Drückerschildes von der Montageseite bei entferntem gegenüberliegendem Schild gemäß der Linie 2-2 in Fig. 1.

Gemäß Fig. 1 sind in den Drückerschildern 1, 2 jeweils Drücker 3, 4 drehbar gelagert. Der Drücker 3 ist mit einem Drückerstift 5, der bis zum Drückerschild 2 durch ein nicht dargestelltes Einstemmschloß, nämlich dessen obere Schloßnuß durchgreift, verbunden.

Der Drücker 4 hingegen weist lediglich einen Mitnehmer 6 auf. Auf diesem sitzt ein Ritzel 7 (Fig. 2), welches über Zahnstangen 8, 9 mit einem Ritzel 10 kämmt. Letzteres ist mit einem Drückerstift 11 formschlüssig verbunden, der im Abstand zum Drückerstift 5 durch das Einstemmschloß bzw. dessen untere Schloßnuß durchgreift. Der Drückerstift 5 ist am Drückerschild 2 mittels einer Lagerschale 12 drehbar abgestützt, ohne vom Drücker 4 oder dessen Mitnehmer 6 betätigt zu werden. Der parallel dazu angeordnete Drückerstift 11, der im Schild 2 von dem Ritzel 10 betätigt wird, greift im Schild 1 in eine drehbare Aufnahme 13.

Bei Betätigungg des Drückers 4 wird das Ritzel 7 infolge des in dieses mittig über einen Vierkant eingreifenden Mitnehmers 6 gedrückt. Diese Winkelbewegung wird über die mit ihrem Rücken längs der Stege des Schildes 2 gleitenden Zahnstangen 8, 9 auf das Ritzel 10 und weiters an den in diesem steckenden Drückerstift 11 übertragen. Die Getriebeübersetzung ist mit 1:1 dargestellt, es kann aber auch ein anderes Verhältnis gewählt werden. Während somit die Drückerbetätigung des Drückers 4 auf den unteren Drückerstift 11 wirkt und damit eine untere Schloßnuß betätigt wird, kommt die Betätigung des Drückers 3 über den Drückerstift 5 bei einer oberen Schloßnuß direkt zur Wirkung. Die gesamte Mechanik im Inneren des Drückerschildes 2 kann auf einer Platte 14 angeordnet sein, die bei Bedarf in das Schild 2 eingeschoben wird.

## Patentansprüche

1. Türdrückerbeschlagsgarnitur mit Drückerschildern und in diesen gelagerten Drückern für eine Tür mit einem Schloß, das mit zwei in unterschiedlicher Höhe angeordneten Schloßnüssen jeweils mit Eingriffsöffnungen für Drückerstifte, insbesondere Vierkantöffnungen für Drückerstifte mit quadratischem Querschnitt, ausgebildet ist, **dadurch gekennzeichnet,** daß die Drücker (3, 4) der Türdrückerbeschlagsgarnitur in gleicher Höhe und gleichachsig, jedoch kinematisch getrennt in den Drückerschildern (1, 2) angeordnet sind, daß einer der Drückerstifte (11) gegenüber der Achse des zugehörenden Drückers (4) parallel versetzt ist und daß im Drückerschild (2), in welchem der vorgenannte Drücker (4) gelagert ist, eine an sich bekannte kinematische Verbindung zwischen diesem Drücker (4) und dem zugehörenden parallel versetzten Drückerstift (11), beispielsweise eine Zahnstangenverbindung (8, 9) zwischen einem drückerseitigen und einem stiftseitigen Ritzel (7, 10), vorgesehen ist.

2. Türdrückerbeschlagsgarnitur nach Anspruch 1, **dadurch gekenn****zeichnet,** daß der parallel zur Drückerachse der beiden Drücker (3, 4) liegende Drückerstift (11) an seinem der Antriebsseite gegenüberliegenden Ende im Drückerschild (1) gelagert ist.

3. Türdrückerbeschlagsgarnitur nach den Ansprüchen 1 oder 2, **dadurch gekennzeichnet,** daß der in der Drückerachse der beiden Drücker (3, 4) liegende Drückerstift (5) an seinem der Antriebsseite gegenüberliegenden Ende im Drückerschild (2) nächst dem Drehlager des Drückers (4) für den parallel versetzten Drückerstift (11) und gegenüber diesem Drehlager unabhängig drehbar, vorzugsweise in einer Lagerschale (12), gelagert ist.

4. Türdrückerbeschlagsgarnitur nach Anspruch 1, **dadurch gekenn****zeichnet,** daß im Inneren des die kinematische Verbindung aufweisenden Drückerschildes (2) eine Trägerplatte (14) mit den zur Kupplung und Kraftübertragung zwischen Drücker (4) und parallel versetztem Drückerstift (11) vorgesehenen Bauteilen, wie insbesondere Ritzel (7, 10) mit Vierkantöffnungen, Zahnstangen (8, 9) oder Hebel und Schubstangen, einsetzbar ist.
